# EUROPÄISCHE PATENTSCHRIFT

(11) **EP 3 689 429 B1**
(45) Veröffentlichungstag und Bekanntmachung des Hinweises auf die Patenterteilung: **28.08.2024**
(21) Anmeldenummer: 20152136.6
(22) Anmeldetag: 16.01.2020
(51) Int. Cl.: A63H 17/06

(54) **HECK-BOX FÜR EIN KINDERFAHRZEUG**
REAR BOX FOR A CHILDREN'S VEHICLE
BOÎTE ARRIÈRE POUR UN VÉHICULE POUR ENFANTS

(30) Priorität: 29.01.2019 DE 102019102141
(43) Veröffentlichungstag der Anmeldung: 05.08.2020
(73) Patentinhaber: Franz Schneider GmbH & Co. KG, 96465 Neustadt (DE)
(72) Erfinder: Schneider, Frank, 96465 Neustadt (DE)
(74) Vertreter: Flosdorff, Jürgen

(56) Entgegenhaltungen:
- EP-A1- 2 213 347
- EP-A1- 2 481 456
- CN-U- 203 196 316
- DE-U1- 8 901 410
- JP-U- S49 106 498
- JP-U- S5 215 993
- US-A1- 2006 011 393

## Beschreibung

Die Erfindung betrifft eine Heck-Box für ein Kinderfahrzeug, insbesondere für einen Kindertraktor. Der Kindertraktor kann zu seinem Antrieb mit Pedalen versehen sein. Das Kinderfahrzeug kann aber auch von einem Motor angetrieben werden.

Es ist bekannt, an einem Kinderfahrzeug einen Anhänger anzukoppeln, der mit Rädern versehen ist und auf dessen Ladefläche z.B. Schüttgut wie Sand transportiert werden kann. Aus der EP 0 723 793 B1 ist ein als Dreiseitenkipper ausgebildeter Anhänger bekannt, dessen Ladefläche um verschiedene Achsen kippbar ist, so dass eine Spielperson das transportierte Schüttgut an einer ausgesuchten Stelle abladen kann. Ein derartiger Anhänger hat ein beträchtliches Gewicht und erschwert einem Kind das Fahren mit einem Kindertraktor, wenn dieser einen solchen Anhänger zieht. Außerdem hat ein solcher Anhänger einen aufwändigen Aufbau, und seine Herstellung ist mit beträchtlichen Kosten verbunden.

Die US 2003/011393 A1 offenbart eine Heck-Box für einen Kindertraktor, der zum Antrieb mit Pedalen oder einem Motor geeignet ist, mit einem schwenkbaren muldenartigen Behälter, der aus einer Bodenwand und einer Umfangswand besteht, die eine dem Kindertraktor zugewandte Rückwand und zwei einander gegenüberliegende Seitenwände aufweist. Der muldenartige Behälter ist auf einem mit Rädern versehenen Fahrzeuganhänger montiert und an dem Rahmen des Anhängers über ein Gelenk befestigt, so dass der muldenartige Behälter zwischen einer horizontalen Ausgangsstellung, in der er auf dem Rahmen des Anhängers aufliegt, und einer um das Gelenk gekippten Stellung schwenkbar ist, in der der muldenartige Behälter mit seiner rückwärtigen Randkante auf dem Boden aufliegt.

Die EP 2 213 347 A1 und die EP 2 481 456 A1 offenbaren Kinderfahrzeug-Anhänger, die Lademulden haben, die auf dem Chassis der Anhänger kippbar sind. Die JP 52-15993 U4 offenbart einen Lastwagen, der auf seiner Ladefläche eine Mulde hat, die durch einen Hydraulikzylinder verschwenkbar ist. DE 8901410 U1 betrifft einen kippbaren Anhänger für ein Kinderfahrzeug, der mit rückwärtigen Rädern versehen ist. Bei dem Spielzeuglastwagen der JP 49-106498 U ist die Ladefläche eines Lastwagens verschwenkbar gehalten, während CN 203196316 U einen Spielzeugtraktor mit einer verschwenkbaren vorderen Ladeschaufel offenbart. Bei dem Spielfahrzeug der US 2006/0011393 A1 ist eine kippbare Mulde auf einem Anhänger des Spielfahrzeugs befestigt. US 2006/011393 A1 offenbart eine Vorrichtung nach dem Oberbegriff des Anspruchs 1.

Der vorliegenden Erfindung liegt die Aufgabe zugrunde, eine einfachere Vorrichtung anzugeben, mit der ein Kinderfahrzeug versehen werden kann, um beliebige kleine Gegenstände wie Spielsachen, Kinderwerkzeuge, etc., aber auch Schüttgut wie z.B. Sand oder Steine transportieren zu können. Diese Vorrichtung soll den Spielwert eines Kinderfahrzeugs erhöhen und einfach aufgebaut sein.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht eine Heck-Box für ein Kinderfahrzeug, vorzugsweise für einen Kindertraktor, vor, die einen Kippbügel, der am Heck des Kinderfahrzeugs befestigt ist, und einen muldenartigen Behälter aufweist, der so an dem Kippbügel befestigt ist, dass er zwischen einer Ausgangsstellung, in der er auf dem Kippbügel aufliegt, und einer um den Endabschnitt des Kippbügels gekippten Stellung schwenkbar ist. In der Ausgangsstellung liegt der muldenartige Behälter stabil auf einem im wesentlichen horizontalen Abschnitt des am Kinderfahrzeug fixierten Kippbügels auf, so dass das Fahren mit dem Traktor durch die Heck-Box nicht erschwert ist, wie dies bei einem Anhänger der Fall wäre. Um transportierte Gegenstände oder Schüttgut aus der Heck-Box abzuladen, wird der muldenartige Behälter von Hand um ein horizontales Gelenk bis zu einem Anschlag verschwenkt bzw. gekippt, das den muldenartigen Behälter mit dem Endabschnitt des Kippbügels verbindet, wobei die gekippte Stellung eine Überkopf-Lage sein kann, so dass der muldenartige Behälter nicht durch Schwerkraft in die horizontale Ausgangsstellung zurückschwenken kann.

Gemäß der Erfindung besteht der muldenartige Behälter aus einer Bodenwand und einer Umfangswand, die eine dem Kinderfahrzeug zugewandte Rückwand und zwei anschließenden, einander gegenüberliegende Seitenwände aufweist. Dabei ist die Umfangswand an der von dem Kinderfahrzeug abgewandten Vorderseite offen. Diese offene Seite wird durch eine von der Umfangswand getrennte Klappe geschlossen, die schwenkbar an der Umfangswand befestigt ist. Dabei ist die Klappe vorzugsweise sowohl an ihrem oberen Endabschnitt als auch an ihrem unteren Endabschnitt an den Seitenwänden der Umfangswand lösbar angelenkt, so dass sie um eine ausgewählte horizontale Achse schwenkbar ist, um transportierte Gegenstände abzuladen.

Der muldenartige Behälter ist - abgesehen von der schwenkbaren Klappe - bevorzugt einstückig im Kunststoff-Spritzgussverfahren hergestellt. Dabei ist bevorzugt, dass die Umfangswand an ihrem oberen Randabschnitt nach außen umgebogen ist und derart von der Umfangswand beabstandet ist, dass eine Spielperson den Abschnitt untergreifen kann, um den muldenartigen Behälter in die Kippstellung anzuheben.

Erfindungsgemäß enthält der Kippbügel im wesentlichen zwei im rechten Winkel zueinander verlaufende Abschnitte, wobei ein in der Einbaulage vertikaler Abschnitt des Kippbügels an dem Heck des Kinderfahrzeugs befestigt wird, und der muldenartige Behälter in der Ausgangsstellung auf dem anderen, horizontalen Abschnitt aufliegt. Diese beiden Abschnitte bestehen aus einem gebogenen Metallrohr, wobei der rückwärtige Abschnitt im wesentlichen eine U-Form oder Bogenform hat und der horizontale Abschnitt aus zwei anschließenden, parallelen Rohrabschnitten besteht, die sich unter der Bodenwand bis kurz vor deren Ende erstrecken und mit ihrem Endabschnitt an der Bodenwand angelenkt sind. Die beiden Rohrabschnitte haben dabei miteinander fluchtende Querbohrungen, durch die Gelenkstifte verlaufen, die mit in Längsrichtung des muldenartigen Behälters verlaufenden Stegen unter der Bodenwand verbunden sind. Der muldenartige Behälter ist an einer solchen Stelle mit dem Kippbügel gelenkig verbunden, dass sowohl die horizontale Ausgangslage als auch die gekippte Lage durch Schwerkraft aufrecht erhalten werden. Die gekippte Endlage ist vorzugsweise dadurch vorgegeben, dass die Bodenwand des verschwenkten muldenförmigen Behälters an die Enden der beiden Rohrstücke anstößt.

Weitere Merkmale und Einzelheiten der Erfindung ergeben sich aus der nachfolgenden Beschreibung und den Zeichnungen. Dabei zeigen:
- Figuren 1A bis 1E: einen Kippbügel in einer Rückansicht, einer Aufsicht, einer Seitenansicht und in perspektivischen Ansichten;
- Figuren 2A bis 2C: die Befestigung des Kippbügels an einem Traktorkörper in einer Rückansicht, einer Seitenansicht und einer Aufsicht;
- Figur 3: eine komplette Heck-Box in einer Seitenansicht;
- Figur 4: die Heck-Box seitlich gekippt, oben geöffnet;
- Figur 5: die Heck-Box seitlich gekippt, unten geöffnet;
- Figur 6: die Heck-Box in einer Ansicht von hinten;
- Figur 7: die Heck-Box in einer Ansicht von oben;
- Figur 8: die Heck-Box in einer Ansicht von unten;
- Figur 9: die Heck-Box in einer Ansicht von vorne.

Die Figuren 1A bis 1E zeigen eine Ausführungsform eines Kippbügels 1, der aus drei Rohrstücken zusammengesetzt ist. Ein langes Rohrstück 2 hat einen im wesentlichen U-förmigen Abschnitt 3, der bei der Befestigung des Kippbügels 1 an einem Kindertraktor vertikal angeordnet ist, und einen im wesentlichen horizontalen Abschnitt 4, auf dem ein muldenartiger Behälter 5 in seiner nicht-gekippten Ausgangsstellung aufliegt. Etwa auf halber Höhe des Abschnitts 3 ist ein in Querrichtung verlaufendes Rohrstück 6 befestigt, an dem ein im wesentlichen vertikales Rohrstück 7 angesetzt ist. Dieser Kippbügel 1 besteht aus Metallrohren.

Beide Endabschnitte der den horizontalen Abschnitt 4 bildenden Rohrstücke sind durchbohrt. Durch die miteinander fluchtenden Löcher 8 verlaufen Gelenkstifte 9, die außerdem durch Steg-Paare 10 geführt sind, die von der Unterseite der Bodenwand des muldenartigen Behälters 5 vorstehen und die Rohrabschnitte 4 zwischen sich aufnehmen (Figur 8). Durch diese Gelenkstifte 9 ist der muldenartige Behälter 5 mit dem Kippbügel 1 gelenkig verbunden.

Figur 2 zeigt das Heck 11 eines Kindertraktors 12. An dem Heck 11 sind zwei Paare von Klemmkörpern 13 übereinander befestigt, zwischen denen das Rohrstück 7 des Kippbügels 1 eingeklemmt wird, um den Kippbügel 1 mit seinem vertikalen Abschnitt 3 an dem Kindertraktor 12 zu befestigen.

Die Figuren 3 bis 9 zeigen die komplette Heck-Box. Der muldenartige Behälter 5 enthält eine durch nach unten vorstehende Stege verstärkte Bodenwand 14 und eine umlaufende Umfangswand 15, die aus einer dem Kinderfahrzeug zugewandten Rückwand 16 und zwei einander gegenüber liegenden Seitenwänden 17 besteht. Die offene Rückseite wird durch eine Klappe 18 geschlossen, die sowohl an der Unterseite als auch an der Oberseite durch Gelenke 19, 20 mit den Seitenwänden 17 lösbar verbunden ist.

Die Umfangswand 15 ist an ihrem oberen Randabschnitt und an dem der Klappe zugewandten Randabschnitt nach außen umgebogen, wobei die umgebogenen Abschnitte 21, 22 von der Umfangswand 15 beabstandet sind. Die umgebogenen Randabschnitte 21, 22 verstärken den muldenartigen Behälter 5 und ermöglichen es, dass dieser Randabschnitt von der Hand einer Spielperson untergriffen werden kann, um den muldenartigen Behälter in die Kippstellung zu schwenken. Dies ist dadurch erleichtert, dass im Bereich des U-förmigen Abschnitts 3 des Kippbügels 1 Einbuchtungen 23 in dem umgebogenen Randabschnitt 21 ausgebildet sind, so dass eine Spielperson an dieser Stelle den Rand des muldenförmigen Behälters 5 untergreifen und anheben kann.

Es wird betont, dass die Erfindung nicht auf die beschriebenen und dargestellten Ausführungsformen beschränkt ist, Vielmehr sind alle offenbarten Merkmale auf jede sinnvolle Weise einzeln miteinander kombinierbar.

## Patentansprüche

1. Heck-Box-Vorrichtung für einen Kindertraktor, der zu seinem Antrieb mit Pedalen oder einem Motor versehen ist, mit einem schwenkbaren muldenartigen Behälter, der aus einer Bodenwand (14) und einer Umfangswand (15) besteht, die eine dem Kindertraktor (12) zugewandten Rückwand (16) und zwei einander gegenüber liegende Seitenwände (17) aufweist,
**dadurch gekennzeichnet,**
**dass** die Heck-Box-Vorrichtung aus dem muldenartigen Behälter (5) und einem Kippbügel (1) besteht, der am Heck des Kindertraktors befestigt ist, dass der Kippbügel (1) zwei im wesentlichen im rechten Winkel zueinander verlaufende Abschnitte aufweist, wobei ein rückwärtiger, vertikaler Abschnitt (3) des Kippbügels (1) an dem Heck (11) des Kindertraktors (12) fixiert ist und der muldenartige Behälter (5) in der Ausgangsstellung auf dem anderen, horizontalen Abschnitt (4) aufliegt,
wobei der Kippbügel (1) aus gebogenen Metallrohren besteht und der rückwärtige Abschnitt (3) im wesentlichen eine U-Form oder Bogenform hat und der horizontale Abschnitt (4) des Kippbügels (1) aus zwei anschließenden, parallelen Rohrabschnitten besteht, die sich bis kurz vor das Ende der Bodenwand erstrecken und mit ihrem Endabschnitt an der Bodenwand (14) angelenkt sind,
**dass** der muldenartige Behälter (5) an dem Kippbügel (1) derart angebracht ist, dass er zwischen der horizontalen Ausgangsstellung, in der er auf dem Kippbügel (1) aufliegt, und einer um das Ende des Kippbügels (1) bis zu einem Anschlag gekippten Stellung schwenkbar ist, die eine Überkopf-Stellung ist, so dass der muldenartige Behälter nicht durch Schwerkraft in die Ausgangsstellung zurück schwenken kann, und
**dass** an der offenen Vorderseite der Umfangswand (15) des muldenartigen Behälters (5) eine schwenkbare Klappe (18) angebracht ist.

2. Heck-Box-Vorrichtung nach Anspruch 1,
**dadurch gekennzeichnet,**
**dass** die Klappe (18) an ihrem oberen Endabschnitt und ihrem unteren Endabschnitt an den Seitenwänden (17) angelenkt ist, so dass sie um zwei horizontale Achsen schwenkbar ist

3. Heck-Box-Vorrichtung nach einem der Ansprüche 1 oder 2,
**dadurch gekennzeichnet,**
**dass** ein oberer Randabschnitt (21, 22) der Umfangswand (15) nach außen umgebogen ist.

4. Heck-Box-Vorrichtung nach Anspruch 3,
**dadurch gekennzeichnet,**
**dass** die umgebogenen Randabschnitte (21, 22) von der Umfangswand (15) beabstandet ist.

5. Heck-Box-Vorrichtung nach Anspruch 4,
**dadurch gekennzeichnet,**
**dass** im Bereich des U-förmigen Abschnitts (3) des Kippbügels (1) Einbuchtungen (23) in dem umgebogenen Randabschnitt (21) ausgebildet sind.

6. Heck-Box-Vorrichtung nach einem der Ansprüche 1 bis 5,
**dadurch gekennzeichnet,**
**dass** der muldenartige Behälter (5) einstückig im Kunststoff-Spritzgussverfahren hergestellt ist

## Claims

1. Rear box apparatus for a children's tractor, which is provided with pedals or a motor for propelling it, including a pivotable trough-like container, which consists of a base wall (14) and a peripheral wall (15), which includes a rear wall (16) directed towards the children's tractor (12) and two opposing side walls (17), **characterised in that** the rear box apparatus consists of the trough-like container (5) and a tilting bracket (1), which is fastened to the rear of the children's tractor, that the tilting bracket (1) includes two sections extending substantially at right angles to one another, whereby a rearward, vertical section (3) of the tilting bracket (1) is fixed to the rear (11) of the children's tractor (12) and the trough-like container (5) rests, in the starting position, on the other horizontal section (4), wherein the tilting bracket (1) consists of bent metal tubes and the rearward section (3) has substantially a U shape or an arch shape and the horizontal section (4) of the tilting bracket (1) consists of two adjacent, parallel tube sections, which extend too shortly before the end of the base wall and are pivotally connected with their end section to the base wall (14), that the trough-like container (5) is so attached to the tilting bracket (1) that it is pivotable between the horizontal starting position, in which it rests on the tilting bracket (1), and a position in which it is tilted about the end of the tilting bracket (1) to an abutment, which is an overhead position, so that the trough-like container cannot swing back into the starting position under gravity, and that a pivotable flap (18) is attached to the open front side of the peripheral wall (15) of the trough-like container (5).

2. Rear box apparatus as claimed in Claim 1, **characterised in that** the flap (18) is pivotally connected at its upper end section and its lower end section to the side walls (17) so that it is pivotable about two horizontal axes.

3. Rear box apparatus as claimed in one of Claims 1 or 2, **characterised in that** an upper edge section (21, 22) of the peripheral wall (15) is bent over outwardly.

4. Rear box apparatus as claimed in Claim 3, **characterised in that** the bent over end sections (21, 22) are spaced from the peripheral wall (15).

5. Rear box apparatus as claimed in Claim 4, **characterised in that** indentations (23) are formed in the bent over edge section (21) in the region of the U-shaped section (3) of the tilting bracket (1).

6. Rear box apparatus as claimed in one of Claims 1 to 5, **characterised in that** the trough-like container (5) is manufactured in one piece in a plastic injection moulding process.

## Revendications

1. Dispositif de boîte arrière pour un tracteur pour enfant, qui est pourvu pour son entraînement de pédales ou d'un moteur, avec un contenant de type cavité pivotant, qui est constitué d'une paroi de fond (14) et d'une paroi périphérique (15), qui présente une paroi arrière (16) tournée vers le tracteur pour enfant (12) et deux parois latérales (17) se faisant face l'une l'autre,
**caractérisé en ce**
**que** le dispositif de boîte arrière est constitué du contenant (5) de type cavité et d'un arceau basculant (1), qui est fixé sur l'arrière du tracteur pour enfant, que l'arceau basculant (1) présente deux sections s'étendant sensiblement à angle droit l'une par rapport à l'autre, dans lequel une section verticale arrière (3) de l'arceau basculant (1) est fixée sur l'arrière (11) du tracteur pour enfant (12) et le récipient de type cavité (5) repose sur l'autre section horizontale (4) dans la position de départ,
dans lequel l'arceau basculant (1) est constitué de tubes métalliques cintrés et la section arrière (3) présente sensiblement une forme en U ou une forme d'arc et la section horizontale (4) de l'arceau basculant (1) est constituée de deux sections tubulaires parallèles se raccordant, qui s'étendant jusque peu avant l'extrémité de la paroi de fond et sont articulées sur la paroi de fond (14) par leur section d'extrémité,
**que** le récipient (5) de type cavité est installé sur l'arceau basculant (1) de telle manière qu'il peut être pivoté entre la position de départ horizontale, dans laquelle il repose sur l'arceau basculant (1), et une position basculée autour de l'extrémité de l'arceau basculant (1) jusqu'à une butée, qui est une position tête en bas de telle sorte que le contenant de type cavité ne peut pas revenir par pivotement dans la position de départ du fait de la gravité, et
**qu'**un rabat (18) pivotant est installé sur le côté avant ouvert de la paroi périphérique (15) du contenant (5) de type cavité.

2. Dispositif de boîte arrière selon la revendication 1,
**caractérisé en ce**
**que** le rabat (18) est articulé sur les parois latérales (17) sur sa section d'extrémité supérieure et sa section d'extrémité inférieure de telle sorte qu'il peut être pivoté autour de deux axes horizontaux.

3. Dispositif de boîte arrière selon l'une quelconque des revendications 1 ou 2,
**caractérisé en ce**
**qu'**une section de bord supérieure (21, 22) de la paroi périphérique (15) est repliée vers l'extérieur.

4. Dispositif de boîte arrière selon la revendication 3,
**caractérisé en ce**
**que** les sections de bord (21, 22) repliées sont tenues à distance de la paroi périphérique (15).

5. Dispositif de boîte arrière selon la revendication 4,
**caractérisé en ce**
**que** des dentelures (23) sont réalisées dans la section de bord (21) repliée dans la zone de la section en forme de U (3) de l'arceau basculant (1).

6. Dispositif de boîte arrière selon l'une quelconque des revendications 1 à 5,
**caractérisé en ce**
**que** le contenant de type cavité (5) est fabriqué d'un seul tenant dans le procédé de moulage par injection de matière plastique.
